# EUROPÄISCHE PATENTSCHRIFT

(11) **EP 3 300 986 B1**
(45) Veröffentlichungstag und Bekanntmachung des Hinweises auf die Patenterteilung: **04.03.2020**
(21) Anmeldenummer: 17193639.6
(22) Anmeldetag: 28.09.2017
(51) Int. Cl.: B61F 5/22

(54) **LUFTFEDERSTEUERANORDNUNG FÜR EIN SCHIENENFAHRZEUG**
PNEUMATIC CONTROL ASSEMBLY FOR A RAIL VEHICLE
DISPOSITIF DE COMMANDE DU RESSORT PNEUMATIQUE POUR UN VÉHICULE FERROVIAIRE

(30) Priorität: 29.09.2016 AT 508772016
(43) Veröffentlichungstag der Anmeldung: 04.04.2018
(73) Patentinhaber: Siemens Mobility Austria GmbH, 1210 Wien (AT)
(72) Erfinder: Brandstetter, Jochen, 8010 Graz (AT)
(74) Vertreter: Deffner, Rolf

(56) Entgegenhaltungen:
- EP-A1- 2 708 437
- DE-A1- 3 407 574
- DE-U1- 29 620 200
- JP-A- S60 166 556

## Beschreibung

Die Erfindung betrifft ein Schienenfahrzeug mit zumindest einem Wagenkasten, zumindest einem Fahrwerk und einer Luftfedersteueranordnung, die zumindest ein Luftfederventil und zumindest ein Luftfedergestänge aufweist.

Eine Höhenregulierung von Wagenkästen von Schienenfahrzeugen mit Luftfedern erfolgt häufig auf Grundlage einer Messung von Abständen zwischen dem Wagenkasten und einem Fahrwerksrahmen des Schienenfahrzeugs. Dabei wird ein längenverstellbares Luftfedergestänge eingesetzt, welches an einem seiner Enden mit dem Fahrwerksrahmen und an seinem anderen Ende mit einem Hebel verbunden ist oder gelenkig auf dem Luftfederventil gelagert ist.

Über Bewegungen des Luftfedergestänges bzw. des Hebels wird ein Proportionalitätsventil angesteuert, welches bei Unterschreitung eines definierten Grenzabstands eine Füllung der Luftfeder mit Druckluft bewirkt und bei Überschreitung eines definierten Grenzabstands Druckluft aus der Luftfeder entweichen lässt.

Über die Längenverstellbarkeit des Luftfedergestänges wird dessen Nominalabstand eingestellt.

In Abhängigkeit von seiner Einbauposition und -Lage, insbesondere von seinem Abstand zu einer Mitte des Fahrwerks kann das Luftfedergestänge aufgrund von Wank-, Nick- und Ausdrehbewegungen des Fahrwerks bzw. des Wagenkastens unterschiedliche Lagen einnehmen, die von dem Luftfederventil als Federungsvorgänge, d.h. z.B. als ein Einfedern bzw. sich Absenken des Wagenkastens gegenüber dem Fahrwerk entlang einer Hochachse des Fahrwerks fehlinterpretiert werden können. D.h. das Luftfederventil öffnet und schließt auch dann, wenn keine Höhenregulierung erforderlich ist. Dies kann beispielsweise falsche Vertikalabstände zwischen einer Bahnsteigkante und einem Fußbodenbereich im Bereich einer Tür des Schienenfahrzeugs bewirken. Weiterhin kann es dadurch zu erhöhten Luftverbräuchen kommen.

Aus dem Stand der Technik ist beispielsweise die AT 503 256 B1 bekannt. Darin wird eine elektronische Luftfedersteuerung zur Reduktion des Luftverbrauchs einer Luftfeder und für eine schnelle Höhenregulierung beschrieben. Beispielsweise ist in einer Luftzufuhr- bzw. Luftabfuhrleitung zwischen einem mechanischen Luftfederventil und der Luftfeder ein Schaltmittel angeordnet, mit dem eine Luftströmung von und zu der Luftfeder gesteuert werden kann. Beispielsweise ist es möglich, die Luftströmung zu unterbrechen, wenn keine Höhenregulierung erforderlich ist (z.B. bei Relativbewegungen zwischen einem Wagenkasten und einem Fahrwerk, die bei einer Kurvenfahrt auftreten und von der Luftfedersteuerung als Federungsvorgänge, für welche eine Höhenregulierung erforderlich ist, fehlinterpretiert werden können).

In der AT 508 044 A1 wird ein Verfahren zur Steuerung einer Luftfederanordnung eines Fahrzeugs gezeigt, bei dem Zustände des Fahrzeugs erfasst und daraus ein erforderliches Höhenregulierungsverhalten für eine Luftfeder abgeleitet wird. Zustandsparameter des Fahrzeugs werden zu Parametersätzen zusammengefasst, wobei jedem Parametersatz ein definiertes Höhenregulierungsverhalten zugeordnet ist. Auf Grundlage dieser Parametersätze wird zumindest ein Ventil der Luftfeder angesteuert, über das ein entsprechendes Höhenregulierungsverhalten eingestellt wird.

Weiterhin zeigt die DE 34 07 574 A1 einen Wankstabilisator für ein Schienenfahrzeug, wobei zwei Luftfederbälge von einem Luftfederventil getrennt angesteuert werden und zusätzlich eine Wankstütze vorgesehen ist.

Die JP S60 166556 A offenbart eine Luftfedersteueranordnung für ein Schienenfahrzeug, wobei Luftfederbälge, Luftfederventile und ein Gestänge- bzw. Hebelmechanismus zwischen einem Wagenkasten und einem Fahrwerk angeordnet sind.

In der EP 2 708 437 A1 ist ferner eine Luftfedersteueranordnung mit Luftfedern, Luftfederventilen und einem Gestänge zur Niveauregulierung und Neigungsregelung eines Schienenfahrzeugs beschrieben.

Die EP 2 870 043 B1 offenbart ein Wanksystem bzw. einen Wankstabilisator mit einer Torsionswelle bzw. einem Drehstab sowie damit verbundenen Hebeln und Zug-Druckstangen, wobei die Torsionswelle auf einem Fahrwerk angeordnet ist und die Zug-Druckstangen mit den Hebeln einerseits und mit einem Wagenkasten andererseits gelenkig verbunden sind.

Der Erfindung liegt die Aufgabe zugrunde, ein Schienenfahrzeug mit einer gegenüber dem Stand der Technik weiterentwickelten Luftfedersteueranordnung anzugeben.

Erfindungsgemäß wird diese Aufgabe mit einem Schienenfahrzeug mit den Merkmalen des Patentanspruchs 1 gelöst.

Dadurch werden eine besonders exakte Höhenregelung von zumindest einer Luftfeder des Schienenfahrzeugs bei geringem Luftverbrauch und geringer technischer Komplexität erzielt. Das Luftfedergestänge wird in der Mitte eines Drehstabs eines Wanksystems, das mit dem Wagenkasten und mit dem Fahrwerk verbunden ist, sowie mit dem auf dem Fahrwerk gelagerten Luftfederventil um eine Querachse des Fahrwerks schwenkbar gelagert. Die Verbindung des Luftfedergestänges mit dem Drehstab erfolgt über einen Wankadapter.
Aufgrund der Lagerung des Wanksystems und des Luftfederventils sowie der Verbindung des Luftfedergestänges mit dem Wanksystem und dem Luftfederventil werden Relativbewegungen zwischen dem Wagenkasten und dem Fahrwerk, die nicht als Federungsvorgänge fehlinterpretiert werden sollen (z.B. Wanken), nicht über das Luftfedergestänge auf das Luftfederventil übertragen. Das Luftfederventil öffnet bzw. schließt bei Federungsvorgängen und ist von Relativbewegungen zwischen dem Wagenkasten und dem Fahrwerk, für die keine Höhenregulierung erfolgen soll, entkoppelt. Dadurch wird eine große Robustheit erzielt, da die Entkopplung unmittelbar und mechanisch erfolgt, d.h. keine Schaltmittel etc. für die Verarbeitung von Positions- und Lageinformationen des Wagenkastens und des Fahrwerks bzw. der Luftfedersteueranordnung erforderlich sind. Weiterhin ist in diesem Zusammenhang keine aufwendige Luftfedersteuerung erforderlich, bei der eine Höhenregulierung auf Grundlage definierter Parametersätze, die ein Fahrzeugverhalten beschreiben, erfolgt.

Es ist günstig, wenn das zumindest eine Luftfedergestänge längenverstellbar ausgeführt ist.
Durch diese Maßnahme wird der Vorteil erzielt, dass ein Nominalabstand zwischen dem Wagenkasten und dem auf dem Fahrwerk gelagerten Luftfederventil einfach eingestellt werden kann.

Eine vorteilhafte Ausgestaltung erhält man, wenn der Wankadapter als Potentiometer ausgeführt ist.
Dadurch ergibt sich der Vorteil, dass Rotations- in Translationsbewegungen umgewandelt werden und dabei Winkel- und Wegmessungen durchgeführt werden. Informationen über gemessene Winkel und Wege können von einer Luftfedersteuerung verarbeitet werden.

Nachfolgend wird die Erfindung anhand von Ausführungsbeispielen näher erläutert.

Es zeigen beispielhaft:
- Fig. 1:: Eine schematische Darstellung einer beispielhaften Ausführung eines erfindungsgemäßen Schienenfahrzeugs mit einer Luftfedersteueranordnung, wobei ein über ein Luftfedergestänge mit einem Wanksystem verbundenes Luftfederventil gezeigt wird.

In Fig. 1 ist eine Ausführungsvariante eines erfindungsgemäßen Schienenfahrzeugs mit einer Luftfedersteueranordnung, die ein Luftfederventil 1, ein Luftfedergestänge 2 und einen Hebel 3 umfasst, schematisch dargestellt.

Das Luftfedergestänge 2 ist über den Hebel 3 in einer Ebene, die von einer Längsachse 20 und einer Hochachse 21 aufgespannt wird, schwenkbar mit dem Luftfederventil 1 verbunden.

Das Luftfederventil 1 ist über einen zweiten Fahrwerksadapter 16 mit einem nicht dargestellten Fahrwerk des Schienenfahrzeugs verbunden. Das Luftfedergestänge 2 ist über einen darauf mittig angeordneten Zylinder längenverstellbar und über einen Wankadapter 5 mit einem Wanksystem 4 verbunden. Über die Längenverstellbarkeit des Luftfedergestänges 2 wird ein Nominalabstand zwischen dem Luftfederventil 1 und dem Wanksystem 4 eingestellt.

Der Wankadapter 5 weist einen rohrförmigen Teil sowie einen quaderförmigen Teil auf. Über den quaderförmigen Teil ist das Luftfedergestänge 2 auf dem Wankadapter 5 in der von der Längsachse 20 und der Hochachse 21 aufgespannten Ebene schwenkbar gelagert.

Die schwenkbare Lagerung des Luftfedergestänges 2 wird durch ein zwischen dem Wankadapter 5 und dem Luftfedergestänge 2 angeordnetes fünftes Drehgelenk 27, ein zwischen dem Luftfedergestänge 2 und dem Hebel 3 vorgesehenes sechstes Drehgelenk 28 sowie ein siebentes Drehgelenk 29, das zwischen dem Hebel 3 und dem Luftfederventil 1 angeordnet ist, erzielt.

Der rohrförmige Teil des Wankadapters 5 ist mit seiner Mitte in einem Verbindungsteil-Mittelpunkt 10 eines Drehstabs 6 des Wanksystems 4 gelagert. Eine Innenmantelfläche des Wankadapters 5 berührt eine Außenmantelfläche des Drehstabs 6. Der Drehstab 6 umfasst einen ersten Seitenteil 7 und einen zweiten Seitenteil 8, die im gezeigten Zustand des Wanksystems 4 parallel zu der Längsachse 20 verlaufen sowie einen Verbindungsteil 9, der entlang einer Querachse 22 verläuft. Die Übergänge zwischen dem Verbindungsteil 9 und dem ersten Seitenteil 7 sowie dem zweiten Seitenteil 8 sind bogenförmig ausgeführt. Der Drehstab 6 ist über ein erstes Wanklager 11 und ein zweites Wanklager 12, die auf dem Verbindungsteil 9 angeordnet sind, auf dem Fahrwerk gelagert. Das erste Wanklager 11 und das zweite Wanklager 12 sind rohrförmig ausgeführt. Ihre Innenmantelflächen berühren die Außenmantelfläche des Drehstabs 6.
Die Verbindung zwischen dem ersten Wanklager 11 und dem Fahrwerk erfolgt über einen ersten Fahrwerksadapter 15, die Verbindung zwischen dem zweiten Wanklager 12 und dem Fahrwerk über einen dritten Fahrwerksadapter 17.

Der erste Seitenteil 7 weist an seinem freien Ende ein zweites Drehgelenk 24 auf, der zweite Seitenteil 8 an seinem freien Ende ein viertes Drehgelenk 26. Mit dem zweiten Drehgelenk 24 ist ein unteres Ende eines ersten Zugdruckstabs 13 verbunden, mit dem vierten Drehgelenk 26 ein unteres Ende eines zweiten Zugdruckstabs 14.
Ein oberes Ende des ersten Zugdruckstabs 13 ist über ein erstes Drehgelenk 23 mit einem auf einer Unterseites des Wagenkastens angeordneten ersten Wagenkastenadapter 18 verbunden, ein oberes Ende des zweiten Zugdruckstabs 14 über ein drittes Drehgelenk 25 mit einem ebenfalls auf dieser Unterseites des Wagenkastens angeordneten zweiten Wagenkastenadapter 19.

Das Wanksystem 4 führt beispielsweise Schwenkbewegungen in einer von der Längsachse 20 und der Hochachse 21 aufgespannten Ebene und Ebenen parallel dazu aus, wobei es sich um Relativbewegungen zwischen dem Wagenkasten und dem Fahrwerk handelt.
Relativbewegungen in anderen Ebenen werden aufgrund der beschriebenen Lagerung der Luftfedersteueranordnung nur in einem für ein Funktionieren der erfindungsgemäßen Luftfedersteueranordnung vernachlässigbaren Ausmaß in Schwenkbewegungen des Luftfedergestänges 2 bzw. des Hebels 3 umgesetzt.
Beispielsweise bewirken Relativbewegungen zwischen dem Wagenkasten und dem Fahrwerk, die ausschließlich in Richtung der Querachse 22 ausgeführt werden, zwar Auslenkungen des ersten Zugdruckstabs 13 und des zweiten Zugdruckstabs 14, jedoch keine Rotation des Drehstabs 6 um die Querachse 22 und dadurch keine Positions- bzw. Lageänderungen des Luftfedergestänges 2 sowie des Hebels 3 gegenüber dem Luftfederventil 1.

Dieses kinematische Verhalten bewirkt, dass ausschließlich Relativbewegungen, die aufgrund von Federungsvorgängen des Schienenfahrzeugs, d.h. Absenk- und Anhebevorgängen zwischen dem Wagenkasten und dem Fahrwerk entlang der Hochachse 21 auftreten, auf das Luftfederventil 1 übertragen werden, bzw. andere Relativbewegungen (z.B. Rotationen um die Längsachse 20 oder eine dazu parallele Achse aufgrund von Wankvorgängen, Rotationen um die Hochachse 21 oder eine dazu parallele Achse aufgrund von Ausdrehvorgängen etc.) in vernachlässigbar geringem Ausmaß zu Reaktionen des Luftfederventils 1 führen.

Senkt sich der Wagenkasten ab oder hebt er sich an, so rotiert der Verbindungsteil 9 des Drehstabs 6 um die Querachse 22 bzw. um eine dazu parallele Achse. Dadurch schwenken der Wankadapter 5, das Luftfedergestänge 2 und der Hebel 3 aus, wobei das Luftfedergestänge 2 eine bogenförmige Translation ausführt.
Diese Bewegung wird über den Hebel 3 auf das Luftfederventil 1 übertragen. Die Rotation des Hebels 3 wird in aus dem Stand der Technik bekannter Weise in einen Öffnungs- bzw. Schließvorgang des Luftfederventils 1, das als Proportionalitätsventil ausgeführt ist, umgesetzt und es wird dadurch eine Luftströmung aus einer bzw. in eine nicht dargestellte Luftfeder bekannter Ausführungsform gesteuert. Auf diese Weise wird eine Höhenregulierung des Schienenfahrzeugs durchgeführt.

Erfindungsgemäß ist es auch möglich, den Wankadapter 5 als Potentiometer auszuführen. Dadurch werden bei einer Umwandlung von Rotations- in Translationsbewegungen Winkel- und Wegmessungen durchgeführt. Informationen über gemessene Winkel und Wege können von einer Luftfedersteuerung verarbeitet werden und ein Luftdruck in der Luftfeder auf dieser Grundlage gesteuert werden.

Die Luftfedersteueranordnung kann in unterschiedlichen Schienenfahrzeugen (z.B. in Metros bzw. Untergrundbahnen, in Hochgeschwindigkeitstriebzügen etc.) eingesetzt werden.

### Liste der Bezeichnungen

- 1: Luftfederventil
- 2: Luftfedergestänge
- 3: Hebel
- 4: Wanksystem
- 5: Wankadapter
- 6: Drehstab
- 7: Erster Seitenteil
- 8: Zweiter Seitenteil
- 9: Verbindungsteil
- 10: Verbindungsteil-Mittelpunkt
- 11: Erstes Wanklager
- 12: Zweites Wanklager
- 13: Erster Zugdruckstab
- 14: Zweiter Zugdruckstab
- 15: Erster Fahrwerksadapter
- 16: Zweiter Fahrwerksadapter
- 17: Dritter Fahrwerksadapter
- 18: Erster Wagenkastenadapter
- 19: Zweiter Wagenkastenadapter
- 20: Längsachse
- 21: Hochachse
- 22: Querachse
- 23: Erstes Drehgelenk
- 24: Zweites Drehgelenk
- 25: Drittes Drehgelenk
- 26: Viertes Drehgelenk
- 27: Fünftes Drehgelenk
- 28: Sechstes Drehgelenk
- 29: Siebentes Drehgelenk

## Patentansprüche

1. Schienenfahrzeug mit zumindest einem Wagenkasten und zumindest einem Fahrwerk, wobei zwischen dem zumindest einen Wagenkasten und dem zumindest einen Fahrwerk ein Wanksystem (4) mit einem mit dem Wagenkasten verbundenen Drehstab (6) vorgesehen ist, mit einer Luftfedersteueranordnung mit zumindest einem Luftfederventil (1) und zumindest einem Luftfedergestänge (2), das zwischen dem zumindest einen Wagenkasten und dem zumindest einen Fahrwerk angeordnet ist und von welchem Relativbewegungen zwischen dem zumindest einen Wagenkasten und dem zumindest einen Fahrwerk auf das zumindest eine Luftfederventil (1) übertragen werden, welche eindeutig Federungsvorgängen zwischen dem zumindest einen Wagenkasten und dem zumindest einen Fahrwerk zuordenbar sind, **dadurch gekennzeichnet, dass** das zumindest eine Luftfederventil (1) auf dem zumindest einen Fahrwerk gelagert ist und über das zumindest eine Luftfedergestänge (2) mit dem zumindest einen Wagenkasten verbunden ist, wobei das zumindest eine Luftfedergestänge (2) über einen Wankadapter (5), welcher in einem mittleren Bereich eines Verbindungsteils (9) des Drehstabs (6) angeordnet ist, schwenkbar mit dem Drehstab (6) verbunden ist.

2. Schienenfahrzeug nach Anspruch 1, **dadurch gekennzeichnet, dass** das zumindest eine Luftfedergestänge (2) über zumindest einen Hebel (3) schwenkbar mit dem zumindest einen Luftfederventil (1) verbunden ist.

3. Schienenfahrzeug nach Anspruch 1 oder 2, **dadurch gekennzeichnet, dass** das zumindest eine Luftfedergestänge (2) längenverstellbar ausgeführt ist.

4. Schienenfahrzeug nach Anspruch 1, **dadurch gekennzeichnet, dass** der Wankadapter (5) als Potentiometer ausgeführt ist.

## Claims

1. Rail vehicle having at least one vehicle body and at least one chassis, wherein an anti-roll system (4) having a torque rod (6) connected to the vehicle body is provided between the at least one vehicle body and the at least one chassis, having a pneumatic spring control arrangement with at least one pneumatic spring valve (1) and at least one pneumatic spring linkage (2), which is arranged between the at least one vehicle body and the at least one chassis and by which relative movements between the at least one vehicle body and the at least one chassis are transmitted to the at least one pneumatic spring valve (1), to which suspension processes between the at least one vehicle body and the at least one chassis can be uniquely assigned,
**characterised in that**
the at least one pneumatic spring valve (1) is mounted on the at least one chassis and is connected to the at least one vehicle body by way of the at least one pneumatic spring linkage (2), wherein the at least one pneumatic spring linkage (2) is pivotably connected to the torque rod (6) by way of an anti-roll adapter (5), which is arranged in a central region of a connecting part (9) of the torque rod (6).

2. Rail vehicle according to claim 1, **characterised in that** the at least one pneumatic spring linkage (2) is pivotably connected to the at least one pneumatic spring valve (1) by way of at least one lever (3).

3. Rail vehicle according to claim 1 or 2, **characterised in that** the at least one pneumatic spring linkage (2) is embodied to be adjustable lengthwise.

4. Rail vehicle according to claim 1, **characterised in that** the anti-roll adapter (5) is designed as a potentiometer.

## Revendications

1. Véhicule ferroviaire avec au moins une caisse et au moins un châssis, dans lequel entre l'au moins une caisse et l'au moins un châssis un système de roulis (4) avec une barre de torsion (6) reliée à la caisse est prévu, avec un dispositif de commande de suspension pneumatique avec au moins une valve de suspension pneumatique (1) et au moins une tringle de suspension pneumatique (2), qui est disposée entre l'au moins une caisse et l'au moins un châssis et à partir de laquelle des mouvements relatifs entre l'au moins une caisse et l'au moins un châssis sont transmis à l'au moins une valve de suspension pneumatique (1), lesquels peuvent être associés de manière univoque à des processus de suspension entre l'au moins une caisse et l'au moins un châssis, **caractérisé en ce que** l'au moins une valve de suspension pneumatique (1) est montée sur l'au moins un châssis et est reliée à l'au moins une caisse par l'intermédiaire de la au moins une tringle de suspension pneumatique (2), dans lequel l'au moins une tringle de suspension pneumatique (2) est reliée de manière pivotante à la barre de torsion (6) par l'intermédiaire d'un adaptateur de roulis (5) qui est disposé dans une zone médiane d'une partie de liaison (9) de la barre de torsion (6).

2. Véhicule ferroviaire selon la revendication 1, **caractérisé en ce que** l'au moins une tringle de suspension pneumatique (2) est reliée de manière pivotante à l'au moins une valve de suspension pneumatique (1) par l'intermédiaire d'au moins un levier (3) .

3. Véhicule ferroviaire selon la revendication 1 ou 2, **caractérisé en ce que** l'au moins une tringle de suspension pneumatique (2) est réalisée de manière réglable en longueur.

4. Véhicule ferroviaire selon la revendication 1, **caractérisé en ce que** l'adaptateur de roulis (5) est réalisé en tant que potentiomètre.
